# FASCICULE DE BREVET EUROPEEN

(11) **EP 4 582 731 B1**
(45) Date de publication et mention de la délivrance du brevet: **22.04.2026**
(21) Numéro de dépôt: 24213225.6
(22) Date de dépôt: 15.11.2024
(51) Int. Cl.: F17C 3/00

(54) **RÉSERVOIR DE STOCKAGE DE FLUIDE CRYOGÉNIQUE**
SPEICHERBEHÄLTER FÜR KRYOGENE FLÜSSIGKEIT
CRYOGENIC FLUID STORAGE TANK

(30) Priorité: 08.01.2024 FR 2400139
(43) Date de publication de la demande: 09.07.2025
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: BOUIN, Marius, 38360 SASSENAGE (FR); PETITPAS, Guillaume, 78350 JOUY-EN-JOSAS (FR); BRAVAIS, Patrick, 38360 SASSENAGE (FR); COHARD, Pierrick, 38360 SASSENAGE (FR)
(74) Mandataire: Air Liquide

(56) Documents cités:
- FR-A1- 3 122 717
- FR-A1- 3 129 454
- FR-A3- 3 110 668
- US-A- 6 012 612
- US-A1- 2013 008 185

## Description

L'invention concerne un réservoir de stockage de fluide cryogénique.

Un tel réservoir est connu de FR3122717A1.

L'invention concerne plus particulièrement un réservoir de stockage de fluide cryogénique, par exemple d'hydrogène ou d'hélium liquéfié, comprenant une enveloppe de stockage de forme générale cylindrique s'étendant selon une direction longitudinale qui est horizontale en configuration d'utilisation du réservoir, l'enveloppe de stockage comprenant en son sein un dispositif d'homogénéisation de la température du fluide verticalement dans le réservoir , le dispositif d'homogénéisation étant constitué d'un moins une paroi de transfert de chaleur constituée d'un matériau à coefficient de conductivité thermique supérieur à 30 W. m⁻¹.K⁻¹. Les réservoirs cryogéniques, en particulier ceux contenant des fluides avec des enthalpies spécifiques de vaporisation très faibles et des différences de densité importantes entre les phases liquide et vapeur comme l'hélium ou l'hydrogène, ont tendance à présenter des écarts de température importants entre leurs phases liquide et vapeur. Ceci entraîne des montées en pression plus rapides que ce qui serait observé si les deux phases avaient des températures similaires. Ce phénomène est souvent appelé « stratification ».

En stationnement prolongé, le réservoir cryogénique peut finir par atteindre sa pression maximale du fait de cette montée en pression. Il peut alors être nécessaire d'évacuer des molécules pour ne pas dépasser cette valeur. L'effet de stratification va amplifier cet inconvénient.

Un but de l'invention est de réduire ou supprimer la stratification dans les réservoirs cryogéniques.

Une solution connue pour les stockages d'hélium liquide consiste à prévoir une plaque en aluminium disposée dans la partie supérieure du réservoir et dont la partie inférieure est immergée dans la phase liquide Hélium qui est généralement proche de l'extrémité inférieure. Cette solution répond de façon partielle au problème, en particulier elle n'est pas suffisamment satisfaisante pour les réservoirs d'hydrogène liquéfié.

Un but de la présente invention est de pallier tout ou partie des inconvénients de l'art antérieur relevés ci-dessus.

A cette fin, le réservoir selon l'invention, par ailleurs conforme à la définition générique qu'en donne le préambule ci-dessus, est essentiellement caractérisé en ce que la paroi de transfert est disposée parallèlement à la direction longitudinale du réservoir et s'étendant verticalement sur 20 à 100% de la hauteur de l'enveloppe de stockage et s'étendant longitudinalement sur au moins 50% de la longueur de l'enveloppe de stockage.

Par ailleurs, des modes de réalisation de l'invention peuvent comporter l'une ou plusieurs des caractéristiques suivantes :
- la paroi de transfert s'étend verticalement sur 60 à 100%, par exemple 80 à 100% et de préférence 90 à 100% de la hauteur de l'enveloppe de stockage,
   - la paroi de transfert s'étend longitudinalement sur au moins 80% de la longueur de l'enveloppe de stockage,
   - la paroi de transfert est constituée d'aluminium ou d'un alliage métallique inoxydable,
   - la paroi de transfert a une épaisseur comprise entre 1mm et 8mm,
   - la paroi de transfert possède des trous et/ou des ondulations et/ou au moins une ailette s'étendant transversalement relativement à la paroi de transfert,
   - la paroi de transfert possède une ou des ailette(s) s'étendant transversalement relativement à la paroi sur une distance transversale à la paroi de transfert qui est inférieure à la moitié et de préférence inférieure à un quart du diamètre de l'enveloppe de stockage de forme générale cylindrique,
   - la paroi de transfert est fixée à l'enveloppe de stockage par soudage et/ou vissage et/ou rivetage,
   - le réservoir comprend un ensemble de circuiterie et d'équipements dans l'enveloppe de stockage, la paroi de transfert formant un support pour au moins une partie de la circuiterie et/ou des équipements,
   - le réservoir est du type à double parois, c'est-à-dire comprend une enveloppe extérieure disposée autour de l'enveloppe de stockage avec un espacement comprenant un isolant thermique.

L'invention peut concerner également tout dispositif ou procédé alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :

### Brève description des figures

L'invention sera mieux comprise à la lecture de la description qui va suivre donnée uniquement à titre d'exemple et faite en se référant aux dessins annexés dans lesquels :
[Fig. 1] est une vue schématique en perspective et en transparence d'un réservoir selon un mode de réalisation de l'invention,
[Fig. 2] est une vue schématique en section transversale du réservoir de la [Fig. 1],
[Fig. 3] est une vue schématique de côté d'un autre exemple de paroi de transfert pouvant être utilisé dans un réservoir selon l'invention,
[Fig. 4] est une vue schématique en section transversale d'un autre mode de réalisation du réservoir selon l'invention.

### Description détaillée

Sur toutes les figures, les mêmes références se rapportent aux mêmes éléments.

Dans cette description détaillée, les réalisations suivantes sont des exemples. Bien que la description se réfère à un ou plusieurs modes de réalisation, cela ne signifie pas que les caractéristiques s'appliquent seulement à un seul mode de réalisation. De simples caractéristiques de différents modes de réalisation peuvent également être combinées et/ou interchangées pour fournir d'autres réalisations.

Le réservoir 1 de stockage de fluide cryogénique illustré est par exemple prévu pour le stockage d'hydrogène ou d'hélium liquéfié. Ce réservoir 1 comprend une enveloppe 2 de stockage de forme générale cylindrique s'étendant selon une direction longitudinale qui est de préférence horizontale en configuration d'utilisation du réservoir 1.

Comme illustré, l'enveloppe 2 de stockage a une portion centrale cylindrique, de préférence de section circulaire et dont les deux extrémités sont refermées par des dômes respectifs.

Comme schématisé à la [Fig. 2], le réservoir 1 est de préférence du type à double parois, c'est-à-dire comprend une enveloppe 6 extérieure disposée autour de l'enveloppe 2 de stockage avec un espacement (par exemple sous vide) comprenant un isolant thermique, par exemple une isolation thermique multicouches (« MLI »).

L'enveloppe 2 de stockage comprend en son sein un dispositif 3 d'homogénéisation de la température du fluide verticalement dans le réservoir 1 (anti-stratification). Ce dispositif d'homogénéisation comprend ou est constitué d'un moins une paroi 3 de transfert de chaleur constituée d'un matériau à coefficient de conductivité thermique supérieur à 30 W. m-1.K-1, ladite paroi 3 de transfert étant disposée parallèlement à la direction longitudinale du réservoir 1 et s'étendant verticalement sur 20 à 100% de la hauteur de l'enveloppe 2 de stockage et s'étendant longitudinalement sur au moins 50% de la longueur de l'enveloppe 2 de stockage. Par exemple, la paroi 3 de transfert s'étend verticalement sur 60 à 100% ou 80 à 100% et de préférence 90 à 100% de la hauteur de l'enveloppe 2 de stockage. De préférence, la hauteur de la paroi 3 est plus importante pour des réservoirs mobiles qui ont une plage de fonctionnement étendue (niveau de liquide), par exemple ente 10% et 100% du volume. Inversement, la paroi 3 peut s'étendre selon une hauteur moindre, et par exemple dans la partie supérieure lorsque le réservoir est du type dans lequel le niveau reste essentiellement entre 80 à 100% de volume. Cette structure de paroi 3 de transfert occupe toute ou presque toute la hauteur de l'enveloppe 2 de stockage et de ce fait limite la stratification indépendamment du niveau de liquide en son sein. Cette paroi 3 peut être unique.

La longueur de la paroi 3 de transfert est de préférence maximisée pour favoriser le transfert de chaleur entre les parties relativement froides et chaudes.

Par exemple, la longueur de la parois 3 de transfert est égale ou sensiblement égale à la longueur disponible à l'intérieur de l'enveloppe 2 de stockage. En particulier, la paroi 3 de transfert peut s'étendre au-delà de la partie cylindrique centrale afin d'atteindre également les volumes situés au niveau des extrémités de l'enveloppe 2 de stockage au niveau des dômes.

Le matériau constituant la paroi 3 de transfert est choisi de manière à avoir une grande conductivité thermique aux températures cryogéniques. Par exemple, l'aluminium, notamment les nuances 1050, 1350 ou 6063.

La géométrie de la paroi 3 de transfert peut être optimisée afin d'augmenter sa surface d'échange avec les fluides et/ou limiter la masse de la paroi 3. Cette optimisation peut comprendre une ondulation et/ou des perforations 5.

Par exemple, la paroi 3 de transfert peut avoir une forme corruguée, avec des ondes parallèles entre elles selon la direction longitudinale ou verticale.

Ces particularités (ou d'autres modifications structurelles) permettent d'augmenter la surface d'échange et/ou de créer plus de turbulence dans le fluide notamment selon la direction verticale.

Comme illustré à la [Fig. 3], en plus de favoriser le transfert thermique donc l'uniformité de la température le long de l'axe vertical et sur une grande longueur dans l'enveloppe 2 de stockage, la paroi 3 de transfert peut former un support permettant d'installer des équipements complémentaires tels que de l'instrumentation (et/ou du câblage), des lignes ou des plaques de mélange ; facilitant également l'intégration dans le réservoir.

Comme schématisé à la [Fig. 4], la paroi 3 de transfert peut être munie d'une ou plusieurs ailettes 7 s'étendant transversalement relativement à la paroi 3 sur une distance transversale à la paroi 5 de transfert qui est limitée et en particulier de préférence inférieure à la moitié ou inférieure à un quart du diamètre de l'enveloppe 2 de stockage. Par exemple, ces ailettes 7 ne s'étendent pas au-delà de 10cm par rapport à la paroi 3 de transfert verticale. Les ailettes 7 peuvent être prévues verticalement sur tout ou partie de la paroi 3 de transfert.

## Revendications

1. Réservoir de stockage de fluide cryogénique, par exemple d'hydrogène ou d'hélium liquéfié, comprenant une enveloppe (2) de stockage de forme générale cylindrique s'étendant selon une direction longitudinale qui est horizontale en configuration d'utilisation du réservoir (1), l'enveloppe (2) de stockage comprenant en son sein un dispositif (3) d'homogénéisation de la température du fluide verticalement dans le réservoir (1), le dispositif d'homogénéisation étant constitué d'un moins une paroi (3) de transfert de chaleur constituée d'un matériau à coefficient de conductivité thermique supérieur à 30 W. m⁻¹.K⁻¹, ladite paroi (3) de transfert étant disposée parallèlement à la direction longitudinale du réservoir (1) et s'étendant verticalement sur 20 à 100% de la hauteur de l'enveloppe (2) de stockage et s'étendant longitudinalement sur au moins 50% de la longueur de l'enveloppe (2) de stockage.

2. Réservoir selon la revendication 1, **caractérisé en ce que** la paroi (3) de transfert s'étend verticalement sur 60 à 100%, par exemple 80 à 100% et de préférence 90 à 100% de la hauteur de l'enveloppe (2) de stockage.

3. Réservoir selon la revendication 1 ou 2, **caractérisé en ce que** la paroi (3) de transfert s'étend longitudinalement sur au moins 80% de la longueur de l'enveloppe (2) de stockage.

4. Réservoir selon l'une quelconque des revendications 1 à 3, **caractérisé en ce que** la paroi (3) de transfert est constituée d'aluminium ou d'un alliage métallique inoxydable.

5. Réservoir selon l'une quelconque des revendications 1 à 4, **caractérisé en ce que** la paroi (3) de transfert a une épaisseur comprise entre 1mm et 8mm.

6. Réservoir selon l'une quelconque des revendications 1 à 5, **caractérisé en ce que** la paroi (3) de transfert possède des trous (5) et/ou des ondulations et/ou au moins une ailette (7) s'étendant transversalement relativement à la paroi (3) de transfert.

7. Réservoir selon la revendication 6, **caractérisé en ce que** la paroi (3) de transfert possède une ou des ailette(s) (7) s'étendant transversalement relativement à la paroi (3) sur une distance transversale à la paroi (5) de transfert qui est inférieure à la moitié et de préférence inférieure à un quart du diamètre de l'enveloppe (2) de stockage de forme générale cylindrique.

8. Réservoir selon l'une quelconque des revendications 1 à 7, **caractérisé en ce que** la paroi (3) de transfert est fixée à l'enveloppe (2) de stockage par soudage et/ou vissage et/ou rivetage.

9. Réservoir selon l'une quelconque des revendications 1 à 8, **caractérisé en ce qu'**il comprend un ensemble de circuiterie et d'équipements dans l'enveloppe (2) de stockage, la paroi (3) de transfert formant un support pour au moins une partie de la circuiterie (4) et/ou des équipements.

10. Réservoir selon l'une quelconque des revendications 1 à 9, **caractérisé en ce qu'**il est du type à double parois, c'est-à-dire comprend une enveloppe (6) extérieure disposée autour de l'enveloppe (2) de stockage avec un espacement comprenant un isolant thermique.

## Patentansprüche

1. Ein Kryofluid-Speicherbehälter, beispielsweise für verflüssigten Wasserstoff oder Helium, umfassend eine Speicherhülle (2) von allgemein zylindrischer Form, die sich entlang einer Längsrichtung erstreckt, welche in der Gebrauchskonfiguration des Behälters (1) horizontal ist, wobei die Speicherhülle (2) in ihrem Inneren eine Vorrichtung (3) zur Homogenisierung der Temperatur des Fluids vertikal im Behälter (1) umfasst, wobei die Homogenisierungsvorrichtung aus mindestens einer Wärmeübertragungswand (3) besteht, die aus einem Material mit einem Wärmeleitkoeffizienten von mehr als 30 W. m⁻¹.K⁻¹ hergestellt ist, wobei die besagte Übertragungswand (3) parallel zur Längsrichtung des Behälters (1) angeordnet ist und sich vertikal über 20 bis 100% der Höhe der Speicherhülle (2) und longitudinal über mindestens 50% der Länge der Speicherhülle (2) erstreckt.

2. Der Behälter nach Anspruch 1, **dadurch gekennzeichnet, dass** die Übertragungswand (3) sich vertikal über 60 bis 100%, beispielsweise 80 bis 100% und vorzugsweise 90 bis 100% der Höhe der Speicherhülle (2) erstreckt.

3. Der Behälter nach Anspruch 1 oder 2, **dadurch gekennzeichnet, dass** die Übertragungswand (3) sich longitudinal über mindestens 80% der Länge der Speicherhülle (2) erstreckt.

4. Der Behälter nach einem der Ansprüche 1 bis 3, **dadurch gekennzeichnet, dass** die Übertragungswand (3) aus Aluminium oder einer nichtrostenden Metalllegierung besteht.

5. Der Behälter nach einem der Ansprüche 1 bis 4, **dadurch gekennzeichnet, dass** die Übertragungswand (3) eine Dicke zwischen 1 mm und 8 mm aufweist.

6. Der Behälter nach einem der Ansprüche 1 bis 5, **dadurch gekennzeichnet, dass** die Übertragungswand (3) Löcher (5) und/oder Wellungen und/oder mindestens eine Rippe (7) aufweist, die sich quer relativ zu der Übertragungswand (3) erstreckt.

7. Der Behälter nach Anspruch 6, **dadurch gekennzeichnet, dass** die Übertragungswand (3) eine oder mehrere Rippe(n) (7) aufweist, die sich quer relativ zu der Wand (3) über eine Querdistance zu der Übertragungswand (5) erstrecken, welche geringer als die Hälfte und vorzugsweise geringer als ein Viertel des Durchmessers der allgemein zylindrischen Speicherhülle (2) ist.

8. Der Behälter nach einem der Ansprüche 1 bis 7, **dadurch gekennzeichnet, dass** die Übertragungswand (3) durch Schweißen und/oder Verschrauben und/oder Vernieten an der Speicherhülle (2) befestigt ist.

9. Der Behälter nach einem der Ansprüche 1 bis 8, **dadurch gekennzeichnet, dass** er eine Anordnung von Schaltungselementen und Ausrüstungen in der Speicherhülle (2) umfasst, wobei die Übertragungswand (3) einen Träger für mindestens einen Teil der Schaltungselemente (4) und/oder Ausrüstungen bildet.

10. Der Behälter nach einem der Ansprüche 1 bis 9, **dadurch gekennzeichnet, dass** er vom Doppelwandtyp ist, d. h. eine äußere Hülle (6) umfasst, die um die Speicherhülle (2) herum angeordnet ist, mit einem thermische Isolierung enthaltenden Abstand.

## Claims

1. A cryogenic fluid storage tank, for example for liquefied hydrogen or helium, comprising a storage enclosure (2) of generally cylindrical shape extending along a longitudinal direction which is horizontal in the configuration of use of the tank (1), the storage enclosure (2) comprising therein a device (3) for homogenizing the temperature of the fluid vertically in the tank (1), the homogenization device being constituted by at least one heat transfer wall (3) made of a material having a thermal conductivity coefficient greater than 30 W. m⁻¹.K⁻¹, said transfer wall (3) being disposed parallel to the longitudinal direction of the tank (1) and extending vertically over 20 to 100% of the height of the storage enclosure (2) and extending longitudinally over at least 50% of the length of the storage enclosure (2).

2. The tank according to claim 1, **characterized in that** the transfer wall (3) extends vertically over 60 to 100%, for example 80 to 100% and preferably 90 to 100% of the height of the storage enclosure (2).

3. The tank according to claim 1 or 2, **characterized in that** the transfer wall (3) extends longitudinally over at least 80% of the length of the storage enclosure (2).

4. The tank according to any one of claims 1 to 3, **characterized in that** the transfer wall (3) is made of aluminum or a stainless metal alloy.

5. The tank according to any one of claims 1 to 4, **characterized in that** the transfer wall (3) has a thickness comprised between 1mm and 8mm.

6. The tank according to any one of claims 1 to 5, **characterized in that** the transfer wall (3) has holes (5) and/or corrugations and/or at least one fin (7) extending transversely relative to the transfer wall (3).

7. The tank according to claim 6, **characterized in that** the transfer wall (3) has one or more fin(s) (7) extending transversely relative to the wall (3) over a distance transversal to the transfer wall (5) which is less than half and preferably less than one quarter of the diameter of the generally cylindrical storage enclosure (2).

8. The tank according to any one of claims 1 to 7, **characterized in that** the transfer wall (3) is fixed to the storage enclosure (2) by welding and/or screwing and/or riveting.

9. The tank according to any one of claims 1 to 8, **characterized in that** it comprises an assembly of circuitry and equipment within the storage enclosure (2), the transfer wall (3) forming a support for at least a part of the circuitry (4) and/or equipment.

10. The tank according to any one of claims 1 to 9, **characterized in that** it is of the double-walled type, that is to say, it comprises an outer enclosure (6) disposed around the storage enclosure (2) with a space comprising thermal insulation.
